# FASCICULE DE BREVET EUROPEEN

(11) **EP 2 009 179 B1**
(45) Date de publication et mention de la délivrance du brevet: **06.04.2011**
(21) Numéro de dépôt: 08305346.2
(22) Date de dépôt: 27.06.2008
(51) Int. Cl.: E01C 13/06

(54) **Sol équestre et son procédé de réalisation**
Reitboden und sein Herstellungsverfahren
Equestrian floor and method of producing same

(30) Priorité: 29.06.2007 FR 0704698
(43) Date de publication de la demande: 31.12.2008
(73) Titulaire: Centre Scientifique Et Technique Du Batiment (CSTB), 77420 Champs sur Marne (FR); Sportingsols, 85250 Saint-Fulgent (FR); Aliapur, 69003 Lyon (FR)
(72) Inventeur: GANDEMER, Jacques, 85350, YLE D'YEU (FR); MOREAU, Sophie, 44470, CARQUEFOU (FR); PARPILLON, Patrick, 85500, LES HERBIERS (FR); PAUL, Loïc, 85260, MORMAISON (FR); CLAUZADE, Catherine, 69003, LYON (FR)
(74) Mandataire: Michelet, Alain

(56) Documents cités:
- EP-A- 0 434 538
- EP-A- 1 486 612
- FR-A- 2 366 410

## Description

La présente invention concerne le domaine général de l'équitation. Elle concerne plus particulièrement une structure de sol équestre ainsi que son procédé de réalisation.

Très souvent, les sols de carrières et de manèges équestres sont constitués d'une couche de sable ou de micro-sable, étalée sur un fond de sol stabilisé formé de pierres et/ou de graves compactés.

Cependant, les surfaces de ce genre nécessitent d'être régulièrement entretenues (arrosage, nivellement, réalimentation ...) ce qui les rend relativement coûteuses tant en matières premières qu'en main d'oeuvre.
D'autre part, leurs propriétés d'amortissement, bien qu'efficaces, n'apportent pas un confort et une sécurité optimales aux animaux et aussi à leurs cavaliers.
En outre, le sable est bien connu pour entraîner une abrasion assez rapide des fers des chevaux, ce qui nécessite leurs remplacements assez fréquents.

On connaît d'autre part, par le document EP-1 486 612, un sol équestre constitué d'un soubassement surmonté d'une première couche de granulats de caoutchouc EPDM agglomérés, elle-même surmontée d'une seconde couche de granulats de caoutchouc EPDM agglomérés, moins dure que la première, elle-même surmontée d'une couche de granulats de caoutchouc EPDM libres, en vrac.

Or, une telle structure de sol est relativement complexe à réaliser puisqu'il est prévu deux couches de granulats agglomérés sur le soubassement, avant la dépose de la couche supérieure en vrac.
En outre, la couche de granulats libres est relativement mobile sur la surface de la seconde couche agglomérée, ce qui limite ses capacités de maintien et ce qui nuit par conséquent à la stabilité et au confort des animaux lors de leurs déplacements (ceci malgré la présence d'interstices entre les granulats au niveau de la surface de la seconde couche agglomérée).

La présente invention propose une nouvelle structure de sol équestre, économique, non abrasive, ayant une bonne tenue et présentant en outre des caractéristiques d'amortissement et de rebond intéressantes.

A cet effet, le sol équestre conforme à l'invention comprend :
- un fond de sol stabilisé,
- une couche de base ménagée sur ledit fond de sol, laquelle couche de base présente une épaisseur comprise entre 15 et 55 mm, et est constituée de granulats de caoutchouc compactés solidarisés par un liant, laquelle couche de base comporte une surface supérieure munie de striures pluridirectionnelles lui conférant un caractère rugueux, et
- une couche de surface constituée de granulats de caoutchouc libres, étalés sur ladite surface rugueuse munie de striures pluridirectionnelles, laquelle couche de surface a une épaisseur comprise entre 10 et 100 mm.

On obtient une surface stable, qui ne nécessite pas d'arrosage contrairement aux surfaces antérieures sableuses, et qui est en outre bien acceptée par les animaux. Un tel revêtement de sol s'avère très confortable à l'impact du fait de ses bonnes qualités d'amortissement et de rebond. La couche supérieure formée de granulats libres, en appui sur la couche de base à surface supérieure rugueuse, autorise un certain degré de rotation aux pieds du cheval, ce qui permet à ce dernier de bien contrôler ses appuis tout en ménageant ses articulations. La couche de base en granulats de caoutchouc liés limite les affouillements créés par les sabots des chevaux et confère au sol des caractéristiques de rebond qui améliorent la performance sportive du cheval. La conjonction de cette couche de base avec striures pluridirectionnelles et de la couche de surface en granulats libres apporte de la souplesse et conserve néanmoins une résistance au cisaillement adaptée à la pratique sportive.

Les granulats de caoutchouc utilisés proviennent de préférence de pneumatiques usagés, ce qui limite le coût matière du sol obtenu. En particulier, l'utilisation de pneumatiques usagés non réutilisables (PUNR) provenant de la filière de la Société ALIAPUR garantit - une teneur en élastomère supérieure à 45 % pour assurer les performances d'amortissement, - une teneur en charge renforçante supérieure à 25 % assurant une résistance à l'usure par frottement, et - une chimie complexe permettant une non dégradation aux UV, ainsi que - l'absence de fils métalliques pouvant occasionner des gênes ou blessures pour les chevaux ou les cavaliers.

La couche de base est de préférence constituée de granulats de caoutchouc dont au moins 90 % en masse ont une granulométrie comprise entre 2 et 12 mm.

Selon une forme de réalisation particulièrement intéressante, cette couche de base est constituée d'un mélange compacté de granulats de caoutchouc et d'une résine, ladite résine représentant entre 12 et 25 % du poids desdits granulats.

Selon encore une autre particularité, la profondeur de la majorité des striures pluridirectionnelles ménagées sur la surface de la couche de base est au maximum de 10 mm.

L'épaisseur de la couche de surface, constituée de granulats libres, est d'autre part de préférence comprise entre 20 et 40 mm. Cette couche de surface est de préférence constituée de granulats de caoutchouc dont au moins 90 % en masse ont une granulométrie comprise entre 1 et 10 mm.

Le fond de ce sol équestre est avantageusement constitué :
- d'une sous-couche empierrée, compactée, ayant une portance minimale de 30 MPa, et
- d'une surcouche compactée, constituée de graves de type 0/10 à 0/20, dont l'épaisseur est comprise entre 10 et 15 cm.

Selon une forme de réalisation préférée, le procédé de réalisation de ce sol équestre consiste :
- à réaliser un fond de sol stabilisé, à base de pierres et/ou de graves compactées,
- à réaliser un mélange de granulats de caoutchouc et de liant de type résine polymérisable,
- à compacter ledit mélange granulats/résine sur ledit fond de sol, pour obtenir la couche de base,
- à réaliser un griffage pluridirectionnel de la surface supérieure de ladite couche de base, pour obtenir des striures de rugosité, ceci avant la polymérisation complète de la résine,
- puis, après polymérisation de la résine, à rapporter sur la couche de base des granulats de caoutchouc libres, pour former la couche de surface.

L'invention sera encore illustrée, sans être aucunement limitée, par la description suivante en liaison avec le dessin annexé correspondant à une coupe verticale d'une forme de réalisation possible du sol équestre conforme à l'invention.

Tel qu'illustré sur la figure annexée, la structure de sol conforme à l'invention est constituée d'un fond de sol stabilisé 1, recouvert d'une couche de base 2 formée de granulats de caoutchouc compactés solidarisés par un liant, elle-même recouverte d'une couche de surface 3 formée de granulats libres de caoutchouc.

Le fond de sol stabilisé 1 a une structure classique. Il est constitué - d'une sous-couche 4 formée de pierres/cailloux compactés, présentant une portance minimale de 30 MPa, et - d'une surcouche 5 formée de graves concassées compactées.

La surcouche de graves 5 présente avantageusement une épaisseur comprise entre 10 et 15 cm ; on utilise de préférence des graves fines et fermées, de type 0/14 à 0/20.

Le compactage des deux couches 4 et 5 du fond de sol 1 s'effectue de manière classique au moyen d'un compacteur à pneus ou à billes.

Eventuellement, une couche d'émulsion bitumineuse formant couche d'imprégnation peut être déposée sur le fond de sol 1, associée ou non à de fins graviers, avant le dépôt des couches de granulats de caoutchouc 2, 3.

Le caoutchouc utilisé pour former la couche de base 2 et la couche de surface 3 provient du recyclage de pneumatiques usagés.
On utilise des granulats de forme irrégulière, obtenus par broyage de la gomme des pneumatiques, après enlèvement de la structure métallique de renfort.

Les granulats de caoutchouc utilisés pour former la couche de base 2 ont, pour au moins 90 % en masse, une granulométrie comprise entre 2 et 12 mm, avantageusement encore comprise entre 4 et 8 mm, au regard de la norme française AFNOR XPT-47-752 (Les valeurs indiquées correspondent à la plus grande dimension des granulats).
Pour assurer la cohésion entre eux, ces granulats de caoutchouc sont mélangés avec un liant avant d'être mis en oeuvre sur le fond de sol 1.

Le liant utilisé est avantageusement une résine polymérisable, avantageusement de type polyuréthane mono composant exempt de solvant (par exemple une résine commercialisée sous la dénomination Conica 322 (Marque déposée)). Pour obtenir une cohésion satisfaisante et garantir les caractéristiques physiques, le poids de la résine utilisée est compris entre 12 et 25 % du poids du granulat.

Le malaxage du granulat avec la résine est réalisé sur le site, dans un malaxeur classique.

La mise en oeuvre du mélange obtenu sur le fond de sol 1 est réalisée par une machine de type finisseur permettant la réalisation de revêtements de faible épaisseur en assurant un très bon compactage. Le serrage est effectué par lames chauffantes en mouvements alternatifs.

On obtient une surface compactée de granulats liés, ayant une planimétrie régulière.

L'épaisseur finale de la couche de base 2 est avantageusement comprise entre 15 et 55 mm ; de préférence, cette épaisseur est comprise entre 25 et 40 mm, et encore de manière préférée voisine de 35 mm.

Avant la polymérisation complète de la résine, la surface supérieure 6 de la couche de base 2 est grattée ou griffée, de manière à lui procurer un état de surface « rugueux », non lisse.
Cette opération de grattage ou griffage est de type pluridirectionnel, c'est-à-dire qu'elle est réalisée selon au moins deux directions. Elle est mise en oeuvre manuellement, par exemple au râteau, ou au moyen de tout mécanisme approprié (par exemple intégré à la machine de mise en oeuvre du mélange granulats/liant).
Pour la majorité, ces striures ou griffures ont une profondeur maximale de 10 mm, de préférence comprise entre 5 et 10 mm.

Une fois la couche de base 2 stabilisée par la polymérisation complète de la résine, des granulats de caoutchouc libres sont étalés sur la surface rugueuse 6 de manière à constituer la couche de surface 3. Les granulats de caoutchouc utilisés pour former cette couche de surface 3 ont, pour au moins 90 % en masse, une granulométrie comprise entre 1 et 10 mm, avantageusement encore comprise entre 1 et 8 mm, selon la norme AFNOR précitée, (les valeurs indiquées correspondent à la plus grande dimension des granulats).

L'épaisseur moyenne de cette couche de surface 3 est avantageusement comprise entre 10 et 100 mm ; de préférence, cette épaisseur est comprise entre 20 et 40 mm, et encore de manière préférée voisine de 30-35 mm.

La structure de sol ainsi préparée convient très bien au déplacement des chevaux ou poneys.

La couche stable de caoutchouc (couche de base 2) et la couche « mobile » de caoutchouc (couche de surface 3) confèrent à ce sol de très bonnes qualités d'amortissement. En outre, le sol obtenu présente des caractéristiques d'enfoncement et de déformation satisfaisantes (sol pas trop « fouillant »).

L'état de surface « rugueux » de la couche de base 2 permet de tenir convenablement le granulat de surface libre. Cette couche de base 2 permet l'obtention d'un sol ayant une bonne cohésion horizontale (effet « grip ») pour éviter le glissement horizontal trop important des chevaux. D'autre part, la couche supérieure « mobile » confère tout de même aux animaux une certaine souplesse de marche ou de course, autorisant la mobilité nécessaire au sabot lors de l'impact (léger glissement dans toutes les directions). La structure de sol conforme à l'invention s'avère très confortable et sûre.
Elle convient très bien, non seulement pour les manèges et les carrières, mais aussi pour la réalisation de surfaces de paddocks et de pistes couvertes ou extérieures (pistes de dressage, de sauts d'obstacles...). Elle apporte en outre des caractéristiques favorables à la santé articulaire des chevaux et à la sécurité des cavaliers.

## Revendications

1. Sol équestre, en particulier pour manège, carrière, paddock, passage, piste couverte ou extérieure, lequel sol équestre comprend :
- un fond de sol stabilisé (1)
- une couche de base (2) ménagée sur ledit fond de sol (1), laquelle couche de base (2) présente une épaisseur comprise entre 15 et 55 mm et est constituée de granulats de caoutchouc liés, et
- une couche de surface (3) constituée de granulats de caoutchouc libres, étalés sur ladite couche de base (2),
**caractérisé en ce que** ladite couche de base (2) est constituée de granulats de caoutchouc compactés, solidarisés par un liant, laquelle couche de base (2) comporte une surface supérieure (6) munie de striures pluridirectionnelles lui conférant un caractère rugueux et **en ce que** ladite couche de surface (3) constituée de granulats libres a une épaisseur comprise entre 10 et 100 mm, lesdits granulats libres étant étalés sur ladite surface (6) munie de striures pluridirectionnelles.

2. Sol équestre selon la revendication 1, **caractérisé en ce que** la couche de base (2) est constituée de granulats de caoutchouc dont au moins 90 % en masse ont une granulométrie comprise entre 2 et 12 mm.

3. Sol équestre selon l'une quelconque des revendications 1 ou 2, **caractérisé en ce que** la couche de base (2) est constituée d'un mélange compacté de granulats de caoutchouc et d'une résine, ladite résine représentant entre 12 et 25 % du poids desdits granulats.

4. Sol équestre selon l'une quelconque des revendications 1 à 3, **caractérisé en ce que** la surface supérieure (6) de la couche de base (2) comporte des striures pluridirectionnelles dont la majorité a une profondeur au maximum de 10 mm.

5. Sol équestre selon l'une quelconque des revendications 1 à 4, **caractérisé en ce que** l'épaisseur de la couche de surface (3) constituée de granulats libres est comprise entre 20 et 40 mm.

6. Sol équestre selon la revendication 5, **caractérisé en ce que** l'épaisseur de la couche de surface (3) constituée de granulats libres est de l'ordre de 30 à 35 mm.

7. Sol équestre selon l'une quelconque des revendications 1 à 6, **caractérisé en ce que** la couche de surface (3) est constituée de granulats de caoutchouc dont au moins 90 % en masse ont une granulométrie comprise entre 1 et 10 mm.

8. Sol équestre selon l'une quelconque des revendications 1 à 7, **caractérisé en ce que** le fond de sol (1) est constitué
- d'une sous-couche (4) empierrée, compactée, ayant une portance minimale de 30 MPa, et
- d'une surcouche (5) compactée, constituée de graves de type 0/10 à 0/20 dont l'épaisseur est comprise entre 10 et 15 cm.

9. Procédé de réalisation d'un sol équestre selon l'une quelconque des revendications 1 à 8, **caractérisé en ce qu'**il consiste :
- à réaliser un fond de sol stabilisé (1), à base de pierres et/ou de graves compactées,
- à réaliser un mélange de granulats de caoutchouc et de liant de type résine polymérisable,
- à compacter ledit mélange granulats/résine sur ledit fond de sol (1), pour obtenir la couche de base (2),
- à réaliser un griffage pluridirectionnel de la surface supérieure (6) de ladite couche de base (2), pour obtenir des striures de rugosité, ceci avant la polymérisation complète de la résine, puis
- après polymérisation de la résine, à rapporter sur ladite couche de base (2) des granulats de caoutchouc libres, pour former la couche de surface (3).

## Claims

1. An equestrian floor, in particular for indoor and outdoor arenas, holding areas, passageways, covered or outdoor tracks, said equestrian floor comprising:
- a consolidated sub-soil (1),
- a base layer (2) provided on said sub-soil (1), said base layer (2) having a thickness between 15 and 55 mm and being comprised of bonded rubber granulates, and
- a surface layer (3) comprised of free rubber granulates, spread over said base layer (2),
**characterized in that** said base layer (2) is comprised of compacted rubber granulates bonded together by a binder, said base layer (2) comprising a top surface (6) with multidirectional streaks that give it roughness, and **in that** said surface layer (3) comprised of free granulates has a thickness between 10 and 100 mm, said free granulates being spread over said surface (6) having multidirectional streaks.

2. The equestrian floor according to claim 1, **characterized in that** the base layer (2) is comprised of rubber granulates, at least 90 % in mass of which has a particle size between 2 and 12 mm.

3. The equestrian floor according to any one of claims 1 or 2, **characterized in that** the base layer (2) is comprised of a compacted mix of rubber granulates and a resin, said resin representing between 12 and 25 % of the weight of said granulates.

4. The equestrian floor according to any one of claims 1 to 3, **characterized in that** the top layer (6) of the base layer (2) comprises multidirectional streaks, the most part of which has a maximum depth of 10 mm.

5. The equestrian floor according to any one of claims 1 to 4, **characterized in that** the thickness of the surface layer (3) comprised of free granulates is between 20 and 40 mm.

6. The equestrian floor according to claim 5, **characterized in that** the thickness of the surface layer (3) comprised of free granulates is of the order of 30 to 35 mm.

7. The equestrian floor according to any one of claims 1 to 6, **characterized in that** the surface layer (3) is comprised of rubber granulates, at least 90 % in mass of which has a particle size between 1 and 10 mm.

8. The equestrian floor according to any one of claims 1 to 7, **characterized in that** the sub-soil (1) is comprised of:
- a compacted metalled sub-layer (4), with a minimum bearing capacity of 30 MPa, and
- a compacted over-layer (5), comprised of gravels of the 0/10 to 0/20 type, the thickness of which is between 10 and 15 cm.

9. A method of making an equestrian floor according to any one of claims 1 to 8, **characterized in that** it comprises:
- making a compacted rock- and/or gravel-based, consolidated sub-soil (1),
- making a mix of rubber granulates and a binder of the polymerizable resin type,
- compacting said granulates/resin mix on said sub-soil (1), to obtain the base layer (2),
- making a multidirectional streaking on the top surface (6) of said base layer (2), to obtain roughening streaks, before the full polymerization of the resin, and
- after polymerization of the resin, adding free rubber granulates on said base layer (2), to form the surface layer (3).

## Patentansprüche

1. Reitboden, insbesondere für eine Reitbahn, eine Laufstrecke, eine Koppel, einen Korridor, eine überdachte Bahn oder eine Freibahn, wobei der Reitboden umfasst:
- einen stabilisierten Unterboden (1),
- eine Basisschicht (2), die auf dem Unterboden (1) vorgesehen ist, wobei die Basisschicht (2) eine Dicke aufweist, die zwischen 15 und 55 mm beträgt, und von gebundenem Gummigranulat gebildet ist, und
- eine Oberflächenschicht (3), die von freiem Gummigranulat gebildet ist, das über die Basisschicht (2) verteilt ist,
**dadurch gekennzeichnet, dass** die Basisschicht (2) von verdichteten Gummigranulat gebildet ist, das durch ein Bindemittel verbunden ist, wobei die Basisschicht (2) eine obere Fläche (6) umfasst, die mit Rillen in mehrere Richtungen versehen ist, die ihr einen "rauen" Charakter verleihen, und dass die Oberflächenschicht (3), die von freiem Granulat gebildet ist, eine Dicke zwischen 10 und 100 mm hat, wobei das freie Granulat auf der Fläche (6), die mit Rillen in mehrere Richtungen versehen ist, verteilt ist.

2. Reitboden nach Anspruch 1, **dadurch gekennzeichnet, dass** die Basisschicht (2) von Gummigranulat gebildet ist, von dem mindestens 90 Gewichtsprozent eine Granulometrie zwischen 2 und 12 mm aufweisen.

3. Reitboden nach einem der Ansprüche 1 oder 2, **dadurch gekennzeichnet, dass** die Basisschicht (2) von einem verdichteten Gemisch aus Gummigranulat und Harz gebildet ist, wobei das Harz zwischen 12 und 25 % des Gewichts des Granulats ausmacht.

4. Reitboden nach einem der Ansprüche 1 bis 3, **dadurch gekennzeichnet, dass** die obere Fläche (6) der Basisschicht (2) Rillen in mehrere Richtungen umfasst, die mehrheitlich eine maximale Tiefe von 10 mm aufweisen.

5. Reitboden nach einem der Ansprüche 1 bis 4, **dadurch gekennzeichnet, dass** die Dicke der Oberflächenschicht (3), die von freiem Granulat gebildet ist, zwischen 20 und 40 mm beträgt.

6. Reitboden nach Anspruch 5, **dadurch gekennzeichnet, dass** die Dicke der Oberflächenschicht (3), die von freiem Granulat gebildet ist, zwischen 30 und 35 mm beträgt.

7. Reitboden nach einem der Ansprüche 1 bis 6, **dadurch gekennzeichnet, dass** die Oberflächenschicht (3) von Gummigranulat gebildet ist, von dem mindestens 90 Gewichtsprozent eine Granulometrie zwischen 1 und 10 mm aufweisen.

8. Reitboden nach einem der Ansprüche 1 bis 7, **dadurch gekennzeichnet, dass** der Unterboden (1) gebildet ist von:
- einer verdichteten geschotterten Unterschicht (4), deren Mindesttragfähigkeit 30 MPa beträgt, und
- einer verdichteten Oberschicht (5), die von Kies des Typs 0/10 bis 0/20 gebildet ist, deren Dicke zwischen 10 und 15 cm beträgt.

9. Verfahren zur Herstellung eines Reitbodens nach einem der Ansprüche 1 bis 8, **dadurch gekennzeichnet, dass** es darin besteht:
- einen stabilisierten Unterboden (1) auf Basis von verdichtetem Schotter und/oder Kies herzustellen,
- ein Gemisch aus Gummigranulat und Bindemittel des Typs polymerisierbares Harz herzustellen,
- das Granulat-/Harzgemisch auf dem Unterboden (1) zu verdichten, um die Basisschicht (2) zu erhalten,
- eine Riefelung in mehrere Richtungen der oberen Schicht (6) der Basisschicht (2) durchzuführen, um raue Rillen zu erhalten, und zwar vor der vollständigen Polymerisation des Harzes, dann
- nach der Polymerisation des Harzes auf die Basisschicht (2) freies Gummigranulat aufzutragen, um die Oberflächenschicht (3) zu bilden.
